# FASCICULE DE BREVET EUROPEEN

(11) **EP 4 519 505 B1**
(45) Date de publication et mention de la délivrance du brevet: **08.04.2026**
(21) Numéro de dépôt: 23727077.2
(22) Date de dépôt: 02.05.2023
(51) Int. Cl.: E02B 15/08, B63B 35/32

(54) **CHALUT DESTINE A LA RECOLTE DE DECHETS FLOTTANTS A LA SURFACE DE L'EAU, TELS QUE LES HYDROCARBURES**
SCHLEPPNETZ ZUM AUFFANGEN VON AUF DER WASSEROBERFLÄCHE SCHWIMMENDEN ABFÄLLEN, WIE KOHLENWASSERSTOFFEN
TRAWL FOR COLLECTING WASTE FLOATING ON THE SURFACE OF WATER, SUCH AS HYDROCARBONS

(30) Priorité: 03.05.2022 FR 2204214
(43) Date de publication de la demande: 12.03.2025
(73) Titulaire: Thomsea, 85270 Saint-Hilaire-de-Riez (FR)
(72) Inventeur: THOMAZEAU, Thierry, 85270 SAINT-HILAIRE-DE-RIEZ (FR)
(74) Mandataire: Cabinet Chaillot
(86) Numéro de dépôt international: PCT/IB2023/054543
(87) Numéro de publication internationale: WO 2023/214298

(56) Documents cités:
- FR-A1- 2 849 660
- JP-A- S53 144 071

## Description

La présente invention porte sur un chalut pour la récupération de déchets flottants à la surface de l'eau, en particulier pour la récupération d'hydrocarbures.

Dans le domaine de la dépollution des hydrocarbures, il est connu d'utiliser des chaluts qui permettent de récupérer les hydrocarbures flottant à la surface de l'eau et provenant d'une marée noire ou d'un dégazage.

De tels chaluts sont utilisés de la même manière que les chaluts de pêche traditionnels, le chalut est tracté par deux navires, chaque bras du chalut étant tracté par l'un desdits navires. Ce mode de traction du chalut est utilisé pour la pêche des poissons, la traction du chalut par deux navires, c'est-à-dire sans obstacle central, permet de diriger les poissons vers le filet sans les effrayer.

Ce type de traction n'est donc pas le plus adapté à la récupération d'hydrocarbures, dans laquelle une traction par un unique bout central permettrait d'utiliser un seul navire pour tirer le chalut.

La traction par un seul navire présente les avantages d'une plus grande facilité de mise à l'eau et d'une vitesse de chalutage plus grande. Toutefois, avec une vitesse de chalutage plus grande, il peut exister un problème d'extrusion des hydrocarbures reçus dans le filet. En effet, avec une vitesse de chalutage importante, les hydrocarbures reçus dans le filet du chalut ont tendance à venir s'appliquer contre le fond du filet. Avec une vitesse élevée, ces hydrocarbures passent alors à travers les mailles du filet. Les hydrocarbures récupérés sont alors perdus et la récupération doit alors être recommencée.

JP S53 144071 décrit un dispositif pour recueillir du pétrole sur l'eau. Ce dispositif comprend un sac présentant une ouverture. Le dispositif comprend également des pannes qui comprennent chacune un organe flottable ayant de préférence la forme d'un tuyau gonflable, un élément combiné de tension et de lest ayant par exemple la forme d'une chaîne, et une jupe de panne 11 qui relie l'organe flottable à l'élément. Les organes flottables des parties à pannes sont reliés au moyen d'un organe similaire flottable, qui s'étend le long du bord supérieur de l'ouverture du sac. Le bord inférieur de l'ouverture du sac à est muni d'un organe de renforcement et de lest combiné qui peut être constitué d'un prolongement de l'élément.

FR2849660 porte sur un dispositif de ramassage d'articles flottants tels que des hydrocarbures. Le dispositif comporte une poche et une structure sur laquelle la poche est fixée. La structure gonflable présente deux bras qui la prolongent en étant relié par une charnière aux deux bords latéraux de l'ouverture de la poche.

Il existe donc un besoin pour un chalut pouvant concilier la traction par un seul navire tout en empêchant la perte des déchets récupérés par le chalut en raison d'une vitesse de chalutage supérieure, celle-ci apportant une manoeuvrabilité et un rendement de collecte supérieurs.

La présente invention permet de résoudre ces problèmes en proposant un chalut à traction par un bout central, le filet du chalut recevant deux poutres gonflables dont les jupes inférieures forment une porte d'entrée dans le filet. Avec une telle disposition des jupes dans le filet, un vortex se forme à l'intérieur du filet permettant de maintenir les hydrocarbures en mouvement à l'intérieur du filet afin d'empêcher leur accumulation au fond du filet et ainsi éviter toute extrusion à travers les mailles du filet.

A cet effet, la présente invention porte sur un chalut comportant :
- un filet de récupération des déchets flottants à la surface de l'eau, ledit filet de récupération ayant la forme d'une poche qui présente une ouverture, laquelle, en position de chalutage, s'ouvre pour recevoir l'eau chargée des déchets ;
- deux poutres gonflables, lesquelles sont gonflées en position de chalutage, lesdites poutres étant réunies à une extrémité par un organe charnière, permettant que les deux poutres disposées côte à côte s'écartent pour former un V dès l'instant où elles sont gonflées ;
- une jupe étant associée à chacune des poutres gonflables, reliée à celle-ci le long d'une ligne longitudinale, pour former une aile de confinement, les poutres avec leurs jupes associées formant, en position écartée des poutres et avec les jupes dans l'eau, un espace de confinement, les régions d'extrémité des ailes de confinement voisines dudit organe charnière pénétrant dans le filet de récupération de sorte que l'organe charnière est disposé dans ledit filet en y étant introduit par l'ouverture de celui-ci,
les jupes présentant une partie pénétrant dans le filet en position de chalutage mais s'effaçant au voisinage de l'organe charnière.

Dans un mode de réalisation particulier, les jupes s'effacent en étant coupées.

Dans un mode de réalisation particulier, les jupes s'effacent en étant incisées au voisinage de leur liaison à la poutre gonflable respective.

Dans un mode de réalisation particulier, les jupes s'effacent en s'effilant vers le haut de la poutre gonflable lorsque le chalut est en position de chalutage.

Le chalut peut comprendre un kit de traction comprenant un bout central accroché à la bordure inférieure du filet. Le kit de traction peut également comprendre des limiteurs d'écartement, une extrémité de chaque limiteur d'écartement étant liée au bout central et l'autre extrémité étant liée à une sangle portée par une partie inférieure de la jupe, chaque jupe portant une pluralité de sangles réparties sur la longueur de la jupe.

Le chalut peut comprendre une poutre gonflable liée au filet à l'opposé de l'ouverture dudit filet afin de servir de flotteur.

Les poutres gonflables peuvent être fabriquées en un matériau choisi parmi le polyéthylène chlorosulfoné, le PVC, le polyuréthane et le néoprène.

Le filet peut être fabriqué en polyamide.

Les poutres gonflables peuvent présenter, sur leur partie supérieure en position de chalutage, une crête à laquelle est liée la partie supérieure du filet.

L'organe charnière peut être choisi parmi :
- une charnière mécanique à platines et charnons , et
- une toile charnière soudée à chacune des extrémités des poutres gonflables.

La présente invention porte également sur un procédé de chalutage de déchets flottant à la surface de l'eau, caractérisé par le fait que l'on jette le chalut selon l'invention à l'eau, ce dernier prenant alors sa position de chalutage sans manœuvre supplémentaire.

Pour mieux illustrer l'objet de la présente invention, on va en décrire ci-après, à titre indicatif et non limitatif, un mode de réalisation particulier avec référence au dessin annexé.

Sur ce dessin :
- la Figure 1 est une vue de côté d'un chalut selon la présente invention ;
- la Figure 2 est une vue de face du chalut de la Figure 1 ;
- la Figure 3 est une vue de dessus du chalut de la Figure 1 ;
- la Figure 4 est une vue analogue à la Figure 2, à plus grande échelle, montrant la zone d'entrée des déchets dans le chalut ;
- la Figure 5 est une vue en perspective, vue depuis l'intérieur du filet, de la zone d'entrée des déchets dans le chalut ;
- la Figure 6 est une vue analogue à la Figure 5, montrant une vue depuis l'intérieur du filet sous un autre angle ;
- la Figure 7 est une vue analogue à la Figure 6, à plus grande échelle, montrant la partie inférieure de la zone d'entrée des déchets dans le chalut ;
- la Figure 8 est une vue de côté du chalut selon l'invention, montrant à plus grande échelle, la zone de fixation du filet du chalut ;
- la Figure 9 est une vue de la partie inférieure d'une poutre gonflable du chalut selon l'invention, montrant une sangle de traction du chalut ;
- la Figure 10 et la Figure 11 sont des vues analogues aux Figures respectivement 1 et 2, sur lesquelles, les mailles du filet ont été représentées ;
- la Figure 12 est une vue en perspective du chalut représentée sur les Figures 10 et 11 ;
- la Figure 13 est une vue analogue à la Figure 11 montrant le chalut en position de chalutage ;
- la Figure 14 est une vue analogue à la Figure 13, vu sous un angle décalé ;
- la Figure 15 est une vue analogue à la Figure 11 montrant un chalut selon un autre mode de réalisation ;
- la Figure 16 est une vue analogue à la Figure 11 montrant un chalut selon un autre mode de réalisation ;
- la Figure 17 est une vue analogue à la Figure 4 selon un autre mode de réalisation ;
- la Figure 18 est une vue analogue à la Figure 6 selon un autre mode de réalisation, et
- la Figure 19 est une vue du chalut selon les figures 17 et 18 de l'intérieur du filet, celui-ci étant omis.

Si l'on se réfère aux Figures 1 à 7, on a représenté un chalut 1 selon un premier mode de réalisation de la présente invention.

Le chalut 1 comprend un filet 2 de récupération des déchets flottants à la surface de l'eau. Sur les Figures 1 à 7, les mailles du filet n'ont pas été représentées afin de ne surcharger lesdites figures.

Le filet 2 est sensiblement de forme parallélépipédique et présente une face supérieure 201 et un ventre 202 qui sont réunis par des petits côtés 203 et un dos de filet 204 à l'arrière de celui-ci dans le sens de déplacement du chalut 1.

A l'avant du filet 2 dans le sens du déplacement du chalut 1, celui-ci est ouvert et forme une ouverture 205. Les bordures de l'ouverture 205 présent une ilière 206 dont le rôle sera indiqué ci-après.

Un flotteur 207 est fixé sur le filet 2 au niveau du dos de filet 204. Un cordage 208 est fixé à l'ilière 206 en deux points opposés situés au niveau de la jonction entre les petits côtés 203 et le ventre 202 et fait le tour du filet 2 en passant sous le flotteur 207.

Le filet 2 est typiquement un filet en polyamide.

Le chalut 1 comprend également deux poutres gonflables 3. Chaque poutre gonflable 3 présente une section transversale circulaire lorsque ladite poutre 3 est à l'état gonflé. Chaque poutre gonflable 3 comporte une jupe 4, ladite jupe 4 étant reliée à la poutre gonflable 3 le long d'une ligne longitudinale afin de former une aile de confinement 5. La jupe 4 se présente sous la forme d'une feuille qui est reliée à la poutre gonflable correspondante. Au voisinage de l'une des extrémités des poutre gonflables 3 et au voisinage de la zone de liaison à la poutre gonflable 3, la jupe 4 présente une incision 4a dont le rôle sera indiqué plus tard.

Chaque poutre gonflable 3 présente également une crête 6 qui fait saillie de la partie supérieure de la poutre gonflable 3 et dont le rôle sera indiqué plus tard.

Les poutres gonflables 3 sont réunies à l'une des leurs extrémités par un organe charnière 7. Ledit organe charnière 7 est une charnière classique comportant deux platines 8 présentant chacune deux charnons 9, les platines 8 étant reliés l'une à l'autre par l'intermédiaire d'un axe 10 passant par les charnons 9. Les platines 8 sont fixées à chacune des poutres gonflables 3 respectives afin de relier les deux poutres gonflables 3.

Les poutres gonflables 3 sont reliées l'une à l'autre de telle sorte que les incisions 4a pratiquées dans les jupes 4 sont placées à proximité de la zone de réunion des deux poutres gonflables 3. Les jupes 4 sont reliées l'une à l'autre par leur extrémité libre par des platines 11 et des vis 12 (Figure 7).

Les deux ailes de confinement 5 pénètrent dans le filet 2 par son ouverture 205, l'organe charnière 7 étant reçu à l'intérieur du filet 2. L'ouverture 205 du filet est telle que les poutre gonflables 3 viennent en contact contre la partie interne de la face supérieure 201 du filet 2, et les jupes 4 viennent en contact contre la partie interne du ventre 202 du filet 2.

On se réfère maintenant plus particulièrement aux Figures 4 à 6. Le filet 2 est relié à chacune des ailes de confinement 5 par une pluralité de boucles 13 et d'une tige 14.

Les boucles 13 sont liées à l'ilière 206 située sur la face supérieure 2021 du filet 2. Les boucles 13 passent à travers la crête 6 des ailes de confinement 5 par des ouvertures non représentées sur les Figures.

La tige 14 passe par les boucles 13 tout en étant disposée contre la crête 6. En faisant ainsi, l'ilière 206 est maintenue contre la partie supérieure des ailes de confinement 5.

On se réfère maintenant plus particulièrement aux Figures 8 et 9. Le filet 2 est relié à chacune des ailes de confinement 5 au niveau des jupes 4 par l'intermédiaire d'un câble 15.

Les jupes 4 présentent le long de leur bordure inférieure quatre sangles de traction 16 réparties uniformément le long de la bordure inférieure des jupes 4.

Ces sangles 16 présentent une pièce de fixation 16a à la jupe 4 ainsi qu'une boucle 16 dont le rôle sera indiqué ci-après. La deuxième sangle 16 en partant de l'organe charnière 7 porte un anneau 17 à l'intérieur de la boucle 16b. Le rôle de l'anneau 17 sera précisé ci-après.

Au niveau de la liaison entre l'ilière 206 et le cordage 208, l'ilière 206 porte une tige 18.

Le câble 15 relie la tige 18 portée par l'ilière 206 à l'anneau 17 porté par la sangle 16 correspondante. En faisant ainsi, la partie inférieure du filet 2 est reliée aux ailes de confinement 5.

Le chalut 1 comporte également un kit de traction 19 qui comprend un bout central 20 ainsi qu'une pluralité de limiteurs d'écartement 21.

Le bout central est fixé à l'ilière 206 au niveau du ventre 202 du filet 2.

Chaque limiteur d'écartement 21 est fixé à une première extrémité sur le bout central 20 et à l'autre extrémité à une des boucles 16b des sangles de traction 16 des jupes 4. Le rôle du bout central et des limiteurs d'écartement sera indiqué ci-après.

Le bout central 20 et les limiteurs d'écartement sont typiquement des câbles en polyamide ou dyneema.

Avant de placer le chalut 1 dans l'eau, les poutres gonflables 3 sont gonflées. Lorsque le chalut 1 est placé dans l'eau, les poutres gonflables 3 forment alors une forme de V. Cette forme de V est permise par le contact entre les poutres au niveau de l'organe charnière 7. Lorsqu'elles sont gonflées, les deux poutres 3 vont se repousser l'une l'autre tout en étant retenue par l'organe charnière 7, ce qui permet d'obtenir la forme de V formée par les deux poutres 3.

Lorsque le chalut 1 est placé dans l'eau, les ailes de confinement 5 forment un espace de confinement qui permet de guide les déchets flottants à la surface de l'eau vers le filet 2. Cet espace de confinement se forme naturellement dans l'eau grâce à la forme en V prise par les ailes de confinement 5 sans qu'il ne soit nécessaire d'effectuer une manouvre avec le navire tractant le chalut 1. De plus, le chalut 1 est lors tracté par le bout central 20 ce qui permet de n'avoir recours qu'à un seul navire pour tracter le chalut 1. Les limiteurs d'écartement 21 permettent d'éviter que les ailes de confinement ne présentent un trop grand écartement.

On se réfère maintenant aux Figures 11 et 13. Lorsque le chalut 1 n'est pas en mouvement, les jupes 4 au niveau de l'incision 4a sont en position fermée (Figure 11), dans laquelle les déchets flottants ne peuvent ni entrer dans le filet ni en sortir. Lorsque le chalut 1 est en mouvement, les jupes 4 vont s'effacer le long de l'incision 4a en raison de la pression exercées par l'eau sur les jupes 4. De plus, comme les jupes sont reliées en partie basse par les platines 11, une ouverture va alors se former, ce qui va permettre aux déchets flottants d'entrer dans le filet.

La pointe du V formé par les ailes de confinement 5 est disposée à l'intérieur du filet 2. Grâce à cette position des ailes de confinement 5 dans le filet 2, lorsque le chalut 1 est en mouvement, une dépression va se créer à l'arrière des jupes 4 en position d'avancée du chalut 1. Cette dépression va conduire l'eau qui entre dans le filet à venir se placer à l'arrière desdites jupes 4. Grâce à ce mouvement, les déchets flottants comme les hydrocarbures qui sont récoltés dans le filet 2 ne sont pas amenés à s'accumuler au niveau du fond du filet 204, mais vont être conduits vers l'arrière des jupes 4, ce qui empêche alors une sortie de ces hydrocarbures par l'arrière du filet 2.

Si l'on se réfère aux Figures 15 et 16, on a représenté deux autres modes de réalisation selon la présente invention. Dans ces modes de réalisation, seules les jupes sont modifiées, les autres éléments du chalut étant identique.

Dans ces modes de réalisation, les jupes 4' ne portent pas d'incision, mais sont coupées sur toute leur hauteur au voisinage de la région charnière entre les poutres gonflables 3. En faisant ainsi, l'ouverture ménagée entre les jupes 4' permet le passage des déchets flottants et les jupes 4' tout en étant bloqué à l'arrière des jupes 4' en position d'avancée du chalut pour empêcher l'accumulation des déchets flottants au niveau du fond du filet 2.

Si l'on se réfère aux Figures 17 à 19, on a représenté un autre mode de réalisation selon la présente invention. Dans ces modes de réalisation, seuls les jupes et l'organe charnière son modifiés, les autres éléments du chalut étant identiques.

Dans ce mode réalisation, une jupe 40 est reliée à la poutre gonflable 3 le long d'une ligne longitudinale de cette dernière. La jupe 40 se présente sous la forme d'une feuille qui est reliée à la poutre gonflable correspondante. Au voisinage de l'extrémité de la poutre gonflables 3 destinée à entrer dans le filet 2 et au voisinage de la zone charnière entre les deux poutres gonflables 3, la jupe 40 s'efface pour former le passage pour les déchets flottants.

Tout en s'effaçant au voisinage de la zone charnière entre les deux poutres 3, chaque jupe 40 se prolonge vers le haut le long du bord de la poutre gonflable correspondante 3 pour se réunir à une toile charnière 70 qui est soudée sur chacune des extrémités des poutres gonflables 3.

La toile charnière 70 permet de relier l'une à l'autre les poutres gonflables 3 tout en permettant aux poutres 3 de former un V lorsqu'elles sont gonflées.

## Revendications

1. Chalut (1) comportant un filet de récupération (2) des déchets flottants à la surface de l'eau, ledit filet de récupération (2) ayant la forme d'une poche qui présente une ouverture (205), laquelle, en position de chalutage, s'ouvre pour recevoir l'eau chargée des déchets ; le chalut (1) comportant également :
- deux poutres gonflables (3), lesquelles sont gonflées en position de chalutage, lesdites poutres (3) étant réunies à une extrémité par un organe charnière (7 ; 70), permettant que les deux poutres disposées côte à côte s'écartent pour former un V dès l'instant où elles sont gonflées ;
- une jupe (4 ; 4' ; 40) étant associée à chacune des poutres gonflables (3), reliée à celle-ci le long d'une ligne longitudinale, pour former une aile de confinement (5), les poutres (3) avec leurs jupes (4 ; 4' ; 40) associées formant, en position écartée des poutres (3) et avec les jupes (4 ; 4' ; 40) dans l'eau, un espace de confinement, les régions d'extrémité des ailes de confinement (5) voisines dudit organe charnière (7 ; 70) pénétrant dans le filet de récupération (2) de sorte que l'organe charnière (7 ; 70) est disposé dans ledit filet (2) en y étant introduit par l'ouverture de celui-ci,
les jupes (4 ; 4' ; 40) présentant une partie pénétrant dans le filet (2) en position de chalutage mais s'effaçant au voisinage de l'organe charnière (7 ; 70).

2. Chalut (1) selon la revendication 1, **caractérisé par le fait que** les jupes (4') s'effacent en étant coupées.

3. Chalut (1) selon la revendication 1, **caractérisé par le fait que** les jupes (4) s'effacent en étant incisées au voisinage de leur liaison à la poutre gonflable (3) respective.

4. Chalut (1) selon la revendication 1, **caractérisé par le fait que** les jupes (40) s'effacent en s'effilant vers le haut de la poutre gonflable (3) lorsque le chalut (1) est en position de chalutage.

5. Chalut (1) selon l'une des revendications 1 à 4, **caractérisé par le fait qu'**il comprend un kit de traction (19) comprenant un bout central (20) accroché à la bordure inférieure du filet (2).

6. Chalut (1) selon la revendication 5, **caractérisé par le fait que** le kit de traction (19) comprend des limiteurs d'écartement (21), une extrémité de chaque limiteur d'écartement (21) étant liée au bout central (20) et l'autre extrémité étant liée à une sangle (16) portée par une partie inférieure de la jupe (4 ; 4' ; 40), chaque jupe (4 ; 4' ; 40) portant une pluralité de sangles (16) réparties sur la longueur de la jupe (4 ; 4' ; 40).

7. Chalut (1) selon l'une des revendications 1 à 6, **caractérisé par le fait qu'**il comprend une poutre gonflable (207) liée au filet (2) à l'opposé de l'ouverture (205) dudit filet (2) afin de servir de flotteur.

8. Chalut (1) selon l'une des revendications 1 à 7, **caractérisé par** le fait les poutres gonflables (3) sont fabriquées en un matériau choisi parmi le polyéthylène chlorosulfoné, le PVC, le polyuréthane et le néoprène.

9. Chalut selon l'une des revendications 1 à 8, **caractérisé par le fait que** le filet (2) est fabriqué en polyamide.

10. Chalut selon l'une des revendications 1 à 8, **caractérisé par le fait que** les poutres gonflables (3) présentent, sur leur partie supérieure en position de chalutage, une crête (6) à laquelle est liée la partie supérieure du filet (2).

11. Chalut selon l'une des revendications 1 à 10, **caractérisé par le fait que** l'organe charnière est choisi parmi :
- une charnière mécanique (7) à platines (8) et charnons (9), et
- une toile charnière (70) soudée à chacune des extrémités des poutres gonflables (3).

12. Procédé de chalutage de déchets flottant à la surface de l'eau, **caractérisé par le fait que** l'on jette le chalut (1) selon l'une des revendications 1 à 11 à l'eau, ce dernier prenant alors sa position de chalutage sans manœuvre supplémentaire.

## Patentansprüche

1. - Schleppnetz (1) mit einem Netz (2) zum Auffangen von auf der Wasseroberfläche schwimmenden Abfällen, wobei das Auffangnetz (2) die Form einer Tasche hat, die eine Öffnung (205) aufweist, die sich in Schleppnetzstellung öffnet, um das mit den Abfällen beladene Wasser aufzunehmen; **dadurch gekennzeichnet, dass** das Schleppnetz (1) umfasst ferner :
- zwei aufblasbare Balken (3), die in der Schleppnetzstellung aufgeblasen werden, wobei die Träger (3) an einem Ende durch ein Scharnierorgan (7; 70) verbunden sind, das es ermöglicht, dass die beiden nebeneinander angeordneten Balken sich auseinanderbewegen, um ein V zu bilden, sobald sie aufgeblasen sind ;
- wobei jedem der aufblasbaren Balken (3) eine Schürze (4; 4'; 40) zugeordnet ist, die mit diesem entlang einer Längslinie verbunden ist, um einen Einschlussflügel (5) zu bilden, wobei die Balken (3) mit ihren zugeordneten Schürzen (4; 4'; 40) in einer Position, in der die Balken (3) voneinander entfernt sind und mit den Schürzen (4; 4' ; 40) im Wasser einen Einschlussraum bilden, wobei die Endbereiche der Einschlussflügel (5), die dem Scharnierorgan (7; 70) benachbart sind, in das Auffangnetz (2) hineinragen, so dass das Scharnierorgan (7; 70) in dem Netz (2) angeordnet ist, indem es durch die Öffnung desselben in dieses eingeführt wird,
die Schürzen (4; 4'; 40) einen Teil aufweisen, der in der Schleppnetzstellung in das Netz (2) eindringt, sich aber in der Nähe des Scharnierorgans (7; 70) verschwinden.

2. - Schleppnetz (1) nach Anspruch 1, **dadurch gekennzeichnet, dass** die Schürzen (4') beim Abschneiden verschwinden.

3. - Schleppnetz (1) nach Anspruch 1, **dadurch gekennzeichnet, dass** die Schürzen (4) durch Einschneiden in der Nähe ihrer Verbindung mit dem jeweiligen aufblasbaren Balken (3) verschwinden.

4. - Schleppnetz (1) nach Anspruch 1, **dadurch gekennzeichnet, dass** die Schürzen (40) verschwinden, indem sie sich zum oberen End des aufblasbaren Balkens (3) nach oben verjüngen, wenn sich das Schleppnetz (1) in der Schleppnetzstellung befindet.

5. - Schleppnetz (1) nach einem der Ansprüche 1 bis 4, **dadurch gekennzeichnet, dass** es ein Zugset (19) mit einem zentralen Ende (20) umfasst, das an der unteren Kante des Netzes (2) eingehakt ist.

6. - Schleppnetz (1) nach Anspruch 5, **dadurch gekennzeichnet, dass** das Zugset (19) Spreizbegrenzer (21) umfasst, wobei ein Ende jedes Spreizbegrenzers (21) mit dem mittleren Ende (20) verbunden ist und das andere Ende mit einem Gurt (16) verbunden ist, der von einem unteren Teil der Schürze (4; 4'; 40) getragen wird, wobei jede Schürze (4; 4'; 40) eine Vielzahl von Gurten (16) trägt, die über die Länge der Schürze (4; 4'; 40) verteilt sind.

7. - Schleppnetz (1) nach einem der Ansprüche 1 bis 6, **dadurch gekennzeichnet, dass** es einen aufblasbaren Balken (207) umfasst, der mit dem Netz (2) gegenüber der Öffnung (205) des Netzes (2) verbunden ist, um als Schwimmer zu dienen.

8. - Schleppnetz (1) nach einem der Ansprüche 1 bis 7, **dadurch gekennzeichnet, dass** die aufblasbaren Balken (3) aus einem Material hergestellt sind, das aus chlorsulfoniertem Polyethylen, PVC, Polyurethan und Neopren ausgewählt ist.

9. - Schleppnetz nach einem der Ansprüche 1 bis 8, **dadurch gekennzeichnet, dass** das Netz (2) aus Polyamid hergestellt ist.

10. - Schleppnetz nach einem der Ansprüche 1 bis 8, **dadurch gekennzeichnet, dass** die aufblasbaren Balken (3) an ihrem oberen Teil in der Schleppnetzstellung einen Kamm (6) aufweisen, mit dem der obere Teil des Netzes (2) verbunden ist.

11. - Schleppnetz nach einem der Ansprüche 1 bis 10, **dadurch gekennzeichnet, dass** das Scharnierorgan ausgewählt ist aus :
- einem mechanischen Scharnier (7) mit Scharnierplatten (8) und Scharnierbeschläge (9), und
- einem Scharniertuch (70), das an jedes der Enden der aufblasbaren Balken (3) angeschweißt ist.

12. - Verfahren zum Schleppen von an der Wasseroberfläche schwimmenden Abfällen, **dadurch gekennzeichnet, dass** man das Schleppnetz (1) nach einem der Ansprüche 1 bis 11 ins Wasser wirft, wobei das Schleppnetz dann ohne zusätzliches Manöver seine Schleppnetzstellung einnimmt.

## Claims

1. - Trawl (1) comprising a net (2) for recovering waste floating on the surface of water, said recovery net (2) having the shape of a pouch with an opening (205) which, in the trawling position, opens so as to receive water loaded with waste; the trawl (1) also comprising:
- two inflatable beams (3), which are inflated in the trawling position, said beams (3) being joined at one end by a hinge member (7; 70), allowing the two beams arranged side by side to spread apart to form a V as soon as they are inflated;
- a skirt (4; 4'; 40) being associated with each of the inflatable beams (3), connected thereto along a longitudinal line, to form a containment wing (5), the beams (3) with their associated skirts (4; 4'; 40) forming, in the spread position of the beams (3) and with the skirts (4; 4'; 40) in the water, a containment space, the end regions of the containment wings (5) adjacent to said hinge member (7; 70) entering in the recovery net (2) so that the hinge member (7; 70) is disposed in said net (2) by being introduced into it through the opening thereof,
the skirts (4; 4'; 40) having a part that enters in the net (2) in the trawling position but moves aside in the vicinity of the hinge member (7; 70).

2. - Trawl (1) according to claim 1, **characterised in that** the skirts (4') move aside by virtue of having been cut.

3. - Trawl (1) according to claim 1, **characterised in that** the skirts (4) move aside by virtue of having been incised in the vicinity of their connection to the respective inflatable beam (3).

4. - Trawl (1) according to claim 1, **characterised in that** the skirts (40) move aside by virtue of being tapered towards the top of the inflatable beam (3) when the trawl net (1) is in the trawling position.

5. - Trawl (1) according to one of claims 1 to 4, **characterised in that** it comprises a traction kit (19) comprising a central line (20) attached to the lower edge of the net (2).

6. - Trawl (1) according to claim 5, **characterised in that** the traction kit (19) comprises spread limiters (21), one end of each spread limiter (21) being connected to the central line (20) and the other end being connected to a strap (16) carried by a lower part of the skirt (4; 4'; 40), each skirt (4; 4'; 40) carrying a plurality of straps (16) distributed over the length of the skirt (4; 4'; 40).

7. - Trawl (1) according to one of claims 1 to 6, **characterised in that** it comprises an inflatable beam (207) connected to the net (2) opposite the opening (205) of said net (2) in order to serve as a float.

8. - Trawl (1) according to one of claims 1 to 7, **characterised in that** the inflatable beams (3) are made of a material chosen from chlorosulphonated polyethylene, PVC, polyurethane and neoprene.

9. - Trawl according to one of claims 1 to 8, **characterised in that** the net (2) is made of polyamide.

10. - Trawl according to one of claims 1 to 8, **characterised in that** the inflatable beams (3) have, on their upper part in the trawling position, a ridge (6) to which the upper part of the net (2) is attached.

11. - Trawl according to one of claims 1 to 10, **characterised in that** the hinge member is selected from:
- a mechanical hinge (7) with plates (8) and pins (9), and
- a hinge web (70) welded to each of the ends of the inflatable beams (3).

12. - Method for trawling waste floating on the surface of water, **characterised in that** the trawl (1) according to one of claims 1 to 11 is thrown into the water, the latter then taking up its trawling position without any additional manoeuvring.
